# EUROPÄISCHE PATENTSCHRIFT

(11) **EP 2 547 452 B1**
(45) Veröffentlichungstag und Bekanntmachung des Hinweises auf die Patenterteilung: **14.09.2016**
(21) Anmeldenummer: 11765105.9
(22) Anmeldetag: 18.03.2011
(51) Int. Cl.: B02C 19/18, B02C 19/00

(54) **VERFAHREN ZUM ZERKLEINERN VON ELEKTRONIKSCHROTT UND TECHNISCHEM GLAS FÜR DIE WIEDERVERWERTUNG**
METHOD FOR COMMINUTING ELECTRONIC WASTE AND TECHNICAL GLASS FOR RECYCLING
PROCÉDÉ DE FRAGMENTATION DE DÉCHETS ÉLECTRONIQUES ET DE VERRE TECHNIQUE À DES FINS DE RECYCLAGE

(30) Priorität: 18.03.2010 DE 102010011937
(43) Veröffentlichungstag der Anmeldung: 23.01.2013
(73) Patentinhaber: Beckmann, Jörg, 31139 Hildesheim (DE)
(72) Erfinder: Beckmann, Jörg, 31139 Hildesheim (DE)
(74) Vertreter: Lins, Martina
(86) Internationale Anmeldenummer: PCT/DE2011/000285
(87) Internationale Veröffentlichungsnummer: WO 2011/124195

(56) Entgegenhaltungen:
- DE-A1- 10 061 386
- JP-A- 2000 246 132

## Beschreibung

Die Erfindung betrifft ein Verfahren zum Zerkleinern von Elektronikschrott, d.h. allgemein elektronischen Bauteilen, wie z.B. Leiterplatten, Chips und von Teilen, die elektronische Komponenten enthalten, sowie technischem Glas, wie Bildröhre, Leuchtstoffröhren und dergleichen. Die Aufarbeitung dieser Materialien ist sehr schwierig, da verschiedene Stoffe im Verbund vorliegen und der Gehalt der einzelnen Materialien sehr unterschiedlich sein kann. Grundsätzlich sind in elektronischen Bauteilen Metalle, verschiedenen Polymere, Glas, Halbmetalle und Halbleiter (insbesondere Silizium), Klebstoffe, anorganische Füllstoffe, organisch-chemische Hilfsstoffe, wie z.B. brandschutzmittel und darin oft Bromide, Öle, Wachse, Fette und viele weitere mögliche Stoffe enthalten. Als Metalle sind hauptsächlich Kupfer, Eisen, Blei, Zink, Zinn, Gold, Silber, Palladium und Platin enthalten.

Unter diesen Gesichtspunkten ist eine anspruchsvolle Aufarbeitung des Elektronikschrotts notwendig, damit die darin enthaltenen Rohstoffe wieder sinnvoll in die Kreislaufwirtschaft zurückgeführt werden können. Eine Deponierung oder das Verbrennen, wie es zurzeit gehandhabt wird, ist aus ökologischer und ökonomischer Sicht nicht vertretbar.

Hierbei sind besonders die bromierten Flammschutzmittel (z. B. Tetrabrombisphenol-A - Masseanteil bis zu 30 %) bedenklich. Bei langsamem Abbau durch Deponieren oder Verbrennen der organischen Bestandteile bilden diese Flammschutzmittel andere bromierte Kohlenwasserstoffe, die teils ein noch höheres Gefährdungspotential besitzen. Solche Abbauprodukte können von Organismen im Fettgewebe eingelagert und akkumuliert werden und zeigen teilweise krebserregende Wirkungen. Da seit 2006 der Einsatz von bromhaltigen Materialien in der Bundesrepublik nur noch eingeschränkt erlaubt ist, geht von Altgeräten eine besondere Belastung aus.

Derzeit wird der größte Anteil des Elektronikschrotts in der Bundesrepublik mit kombinierten mechanisch-physikalisch/chemischen Verfahren behandelt. Ein erster Behandlungsschritt ist dabei im Allgemeinen die mechanische Vorzerkleinerung, zum Beispiel ein Schreddem. Aus der Schredderfraktion oder allgemein dem mechanisch vorbehandelten Gut können magnetische Metalle mit Magnettrennem abgesondert, jedoch abhängig vom Zerteilungsgrad nicht sauber ohne Nebenstoffe abgetrennt werden. Organische Bestandteile werden häufig durch thermische Pyrolyse oder nasschemisch oxidativ abgebaut Weiterhin wird der Elektroschrott auch als Zuschlag bei der Metallgewinnung im Hüttenwesen eingesetzt, was einer weitgehenden Rückgewinnung der Metalle bei pyrolytischer Entfernung organischer Bestandteile entspricht In alternativen Behandlungsverfahren wird auch das Auslaugen der Metalle betrieben.

Ein Verfahren, mit dem relativ feine Bruchstücke erhalten werden ist die Schockwellenzertrümmerung. Aus der DE 195 34 232 C2 ist eine grundlegende Apparatur für ein vom Forschungszentrum Karlsruhe entwickeltes Konzept zur Zertrümmerung von im Wesentlichen nichtmetallischen Festkörpern, wie zum Beispiel mineralischen Feststoffen bekannt. Die Schockwellen werden durch schnelle Entladung eines elektrischen Energiespeichers ausgelöst. Das zu zerkleinernde Gut befindet sich dabei in einer nicht oder nur schwach leitenden Prozessflüssigkeit.

Für die Aufarbeitung von Elektronikschrott sind bereits Verfahren entwickelt worden, die in erster Linie die möglichst vollständige Entfernung organischer Bestandteile einschließlich der Bromide zum Ziel haben. Relativ erfolgreich scheint die Naßoxidation in überkritischem Wasser, die in einem BMBF-Fördervorhaben zur Aufbereitung und Verwertung von Elektronikschrott (Förderkennzeichen 01RK9632/8) genauer untersucht wurde Der Abbau beliebiger umweltkritischer organischer Bestandteile erfolgt dabei jedoch unter sehr aggressiven Bedingungen um die vollständige Umwandlung der Schadstoffe in definierte Endprodukte wie CO₂, Wasser und dergleichen sicherstellen zu können.

Die DE 100 61 386 befasst sich daher mit der Bereitstellung eines besonderen Vierfahrens und Reaktors, um die Nassoxidation in überkritischem Wasser handhaben zu können. Das darin entwickelte Verfahren löst jedoch noch nicht das Problem, die übrigen unterschiedlichen Materialien innerhalb des Elektronikschrotts, wie Glas, Keramik, Metalle und anorganische Reststoffe, z.B. gemischte Oxide vorausgegangener Behandlungsstufen, trennen zu können.

Aus der JP 2000 246132 A (KOBE STEEL LTD) ist eine besondere Vorrichtung und ein Verfahren zur effizienten Schockwellenzertrümmerung elektronischer Leiterplatten bekannt. Dabei wird u.a. Hitze genutzt, die bei der Schockwellenzertrümmerung in den elektrisch leitenden Teilen des zu zertrümmernden Stückguts erzeugt wird. Das Verfahren ist auf das Recycling von Platinen speziell ausgerichtet.

Die Aufgabe der Erfindung besteht darin, umweltbelastenden Schrott aus komplex zusammengesetzten Multistoffsystemen, und zwar hier Elektronikschrott und gebrauchtes technisches Glas, ökonomisch und ökologisch effizient aufbereiten zu können. Enthaltene Gefahrstoffe sollen isoliert und vernichtet oder rückgeführt werden können. Basismaterialien, wie Metalle und Glas sollen für die Wiederverwertung verfügbar gemacht werden.

Der Erfindung liegt der Gedanke zugrunde, eine Stofftrennung durch feine Zerteilung einerseits und gezielte physikalisch-chemische extraktive Behandlung der Ausgangsstoffe und/oder der Teilchen andererseits in Kombination einzusetzen.

Die Aufgabe wird gelöst mit dem Verfahren gemäß Anspruch 1. Bevorzugte Ausgestaltungen und Weiterbildungen des Verfahrens sind in den Unteransprüchen gekennzeichnet.

Das Verfahren umfasst nicht die Behandlung elastomerer, speziell gummielastischer und rein thermoplastischer Werkstoffe, die bereits früher beschrieben wurde. Vielmehr richtet sich das Verfahren auf die Behandlung von Verbundwerkstoffen aus Metallen, Polymeren wie insbesondere Polycarbonaten, Phenolharzen, Phenolformaldehydharzen, Polyestern, Polyvinylchlorid und Polyolefinen, gegebenenfalls Glas, Keramik und anderen Festigkeitsträgern, sowie organisch-chemischen Hilfsstoffen.

Unter "Stückgut" wird jedes stückige Ausgangsmaterial verstanden. Dies kann eine Schredderfraktion von Elektronikschrott sein, welche jedoch kleine Bauteile als solche enthalten kann. Kleine Bauteile können per se Stückgut darstellen und brauchen gegebenenfalls nicht mechanisch vorzerkleinert zu werden. Häufig wird eine mechanische Vorzerkleinerung der Homogenisierung des Materials dienen, damit ein Stückgut mit Teilchen von einigermaßen einheitlicher Größe als Ausgangsmaterial erhalten wird.

Das Verfahren kann diskontinuierlich, d.h. im Batch-Betrieb, kontinuierlich oder halbkontinuierlich durchgeführt werden.

Bei diskontinuierlichem Betrieb wird zunächst eine Extraktion einer bestimmten Menge des Ausgangsmaterials in einem Extraktor durchgeführt und das Material wird anschließend in einen Reaktor für die Schockwellenbehandlung überführt. Nach der Schockwellenbehandlung wird das Verfahrensprodukt, ein Feststoffmehl, entnommen und von der Prozessflüssigkeit getrennt oder in dieser weiterbehandelt, gelagert oder für die Verwendung oder Weiterverwertung transportiert.

Bei kontinuierlicher Verfahrensführung wird Ausgangsmaterial kontinuierlich einem hierfür ausgelegten Extraktor, beispielsweise einem Gegenstromextraktor, zugeführt, kontinuierlich abgenommen und durch den Reaktionsraum einer Schockwellenanlage geführt, wie beispielsweise in der US 5 758 831 bereits dargestellt. Beide Verfahrensweisen können verbunden werden, zum Beispiel, indem größere Chargen einheitlicher Ausgangsmaterialien in einer für kontinuierlichen Betrieb ausgelegten Anlage nacheinander und getrennt behandelt werden.

Vorrichtungen für die Behandlung von Materialien mit elektrisch gezündeten Schockwellen oder, anders ausgedrückt, Verfahren für die elektrohydraulische Zertrümmerung sind unter anderem aber nicht allein aus den genannten Schriften DE 195 34 232 C2 und US 5 758 831 bekannt. Derartige Vorrichtungen können für das Verfahren nach der Erfindung verwendet werden.

Die Extraktion von Stoffen mit überkritischem Kohlendioxid einerseits oder überkritischem Wasser andererseits ist als solches Stand der Technik. Hierfür bekannte Vorrichtungen können vom Fachmann für die Erfindung eingesetzt werden und brauchen daher hier nicht näher erläutert zu werden.

Durch die hohe Löslichkeit vieler Stoffe in überkritischen Lösungsmitteln werden die im Elektronikschrott vorhandenen organischen Hilfsstoffe einschließlich der als besonders kritisch eingestuften Bromide und sonstigen Flammschutzmittel, aber auch andere organische im Schrott vorhandene Reststoffe, z.B. Schmierstoffe, Kontaktspray, Öle, Fette, Silikone usw. vollständig herausgelöst, ohne dass hier bereits generell aggressive oxidative Bedingungen angestrebt werden müssten. Diese Stoffe werden vielmehr in erster Linie aus dem System, d.h. von der Schrottfraktion mit Hilfe des Lösungs- und Extraktionsmittels abgetrennt.

Bei Verwendung von überkritischem CO₂ wird das Extraktionsmittel bei Entspannung gasförmig, so dass die organischen Reststoffe zurückbleiben und teilweise - je nach entstehendem Gemisch - rückgewonnen werden können. Wenn das Extraktionsmittel überkritisches CO₂ ist, ist es besonders bevorzugt, dass als Schockwellenmedium überkritisches CO₂ eingesetzt wird.

Bei Einsatz von überkritischem Wasser als Extraktionsmittel wird sich die organische Fraktion nach Entspannung ebenfalls von der Wasserphase separieren und kann entsprechend weiterbehandelt werden. Es ist besonders bevorzugt, das Extraktionsmittel überkritisches Wasser in Kombination mit dem Schockwellenmedium Wasser zu verwenden.

Bei Verwendung eines organischen Lösungsmittels, das hier definitionsgemäß auch Gemische organischer Lösungsmittel mit Wasser mit erfassen soll, wird die sich anschließende Aufarbeitung beispielsweise eine Rektifikation oder adsorptive Trennung umfassen. Die Schockwellenbehandlung erfolgt dann bevorzugt ebenfalls in einem organischen Lösungsmittel und weiter bevorzugt mit dem als Extraktionsmittel gewählten Lösungsmittel.

Für den Fall der Extraktion mit organischem Lösungsmittel ist der Zusatz eines milden Oxidationsmittels bevorzugt. In einer besonders bevorzugten Ausführungsform wird als Lösungsmittel Acetylaceton in halogensaurer, salpetersaurer oder halogensalpetersaurer Lösung eingesetzt und dabei N-thiobenzoyl-N-phenylhydroxylamin zugesetzt.

Wegen der zuvor durchgeführten Extraktion führt die nachfolgende Schockwellenbehandlung zu feinen Partikeln, die stofflich sehr weitgehend einheitlich sind. Das einzelne Teilchen wird entweder aus Metall, Keramik, Glas, einem anderen anorganischen Grundstoff oder einem hoch lösungsresistenten Polymer bestehen. Andere Polymere und niedermolekulare organische Stoffe wurden durch die Extraktion vor der Schockwellenbehandlung bereits abgetrennt und stören die Auftrennung hier nicht mehr.

Die bei der Schockwellenbehandlung zu wählende Temperatur hängt von der Behandlungsaufgabe und dem eingesetzten fluiden Medium (dem Dielektrikum und Stoßwellenübertragungsmedium bzw. der Prozessflüssigkeit) ab.

Als fluides dielektrisches Medium wird Wasser, eine organische Flüssigkeit oder überkritisches Kohlendioxid verwendet. Die organische Flüssigkeit kann bevorzugt ein Kohlenwasserstoff, ein Keton, wie beispielsweise Aceton oder ein Alkohol sein, vorzugsweise Methanol, Ethanol, Propanol, Isopropanol oder höhere Alkohole. Der Alkohol kann auch ein Polyol sein, insbesondere ein Glykol, wie Ethylenglykol oder Propylenglykol, allgemein ein Diol oder ein Triol, bei letzterem vorzugsweise Glycerin. Ferner kommen Kohlenwasserstoffe, beispielsweise Hexan, Heptan, Cyclohexan, Xylol, Benzol, Toluol, etherische Lösungsmittel, wie zum Beispiel Dioxan, Diisopropylether, Tetrahydrofuran, oder chlorierte Kohlenwasserstoffe, wie insbesondere Chloroform, Dichlormethan, Tetrachlorkohlenwasserstoff oder Dichlorethylen in Frage. Das dielektrische Medium kann ein Flüssigkeitsgemisch sein.

Vorzugsweise wird die Schockwellenbehandlung innerhalb des erfindungsgemäßen Verfahrens bei einer Temperatur zwischen - 80 °C und + 50 °C durchgeführt.

Gemäß einem möglichen Ausführungsbeispiel werden sowohl die Extraktion wie auch die Schockwellenbehandlung mit überkritischem Kohlendioxid durchgeführt. Dies ermöglicht es, die Ströme von Extraktionsmittel und fluidem Schockwellenmedium zu verbinden. Die Verwendung (und teilweise Entsorgung) organischer Flüssigkeiten wird vermieden.

In Weiterbildung der Erfindung ist vorgesehen, dass das Stückgut vor oder während der Extraktion mit Säure behandelt oder suspendiert in wässriger Säure vorgelegt wird.

Weiter kann das Verfahren so geführt werden, dass zugleich mit dem Extraktionsmedium ein Oxidationsmittel auf das Stückgut einwirken gelassen wird. Geeignet sind milde Oxidationsmittel wie Luftsauerstoff oder Oxidantien mit ähnlichem oder geringerem Oxidationspotential als Sauerstoff. Starke Oxidationsmittel, z.B. Peroxide, sind in der Handhabung nicht unkritisch und wirken stark korrodierend auf die Verfahrensapparatur. Sie sollten daher vermieden werden.

Besonders bevorzugt ist es auch, wenn das Extraktionsmedium und/oder das dielektrische Medium gereinigt und zurückgeführt werden. Die Reinigungsvorgänge können prozesstechnisch verbunden werden.

In einem Aspekt der Erfindung ist vorgesehen, dass die Extraktion und die Schockwellenbehandlung unmittelbar aufeinander folgen. Zwischenschritte sind nicht erforderlich. Für den Fall, dass beides mit überkritischem Kohlendioxid durchgeführt wird, können die Prozessparameter (Druck, Temperatur) für das Extraktionsmittel und das Schockwellenmedium identisch eingestellt werden, so dass die Überführung der zu behandelnden Stoffe und die Verbindung der Prozesskreisläufe zwischen Extraktion und Schockwellenbehandlung vereinfacht wird.

Nach einem weiteren Aspekt der Erfindung erfolgt zwischen Extraktion und Schockwellenbehandlung eine Druckreduktion, beispielsweise durch spontane Entspannung nach Extraktion.

Das Stückgut sollte vor der Extraktion mechanisch grob zerkleinert werden, soweit dies erforderlich ist. Bereits feinteilig angeliefertes Stückgut braucht nicht weiter vorbehandelt zu werden. Vorbehandlungsschritte, wie zum Beispiel eine Vorreinigung oder Entstaubung des Materials, sind jedoch grundsätzlich nicht ausgeschlossen.

Nach einem weiteren besonderen Aspekt der Erfindung wird das Produkt der Schockwellenbehandlung einer Nachbehandlung unterzogen. Die Nachbehandlung kann beispielsweise eine Oberflächenkonditionierung, z.B. eine Plasmabehandlung, sein. Die Nachbehandlung kann auch in einer Sichtung oder Klassifizierung der Teilchen bestehen. Es kann sich um eine physikalische oder um eine chemische Nachbehandlung handeln. Die Nachbehandlung richtet sich nach der geplanten Weiterverwertung des Feststoffmehls.

Im Rahmen dieser Erfindung ist eine Nachbehandlung mit einer chemischen Funktionalisierung der Feststoffmehl-Polymere besonders bevorzugt. Gemäß einem besonders bevorzugten Aspekt wird eine Oberflächenfunktionalisierung der Partikel vorgesehen, wie sie dem Fachmann grundsätzlich bekannt ist. In besonders bevorzugten Ausführungsformen erfolgt die Funktionalisierung mit OH-Gruppen (Hydroxylgruppen), Amingruppen, Amidgruppen, Halogengruppen, Sauerstoffsäuregruppen, insbesondere -COOH oder Säurehalogenidgruppen. Gemischte Funktionalisierungen mit chemisch verschiedenen Gruppen können ebenfalls durchgeführt werden.

Das erfindungsgemäße Verfahren liefert Produkte in partikulärer Form mit einer relativ einheitlichen Größenverteilung. Durch Einstellen u.a. der Parameter zugeführte Energie, Behandlungsdauer, Vorzerkleinerungsgrad können die erhaltenen Korngrößen und Verteilungsgrade beeinflusst werden. Im Allgemeinen sind Korngrößen unter 30 µm gut reproduzierbar, vorzugsweise werden für bestimmte Anwendungsfälle Teilchengrößen bis nur 100 nm eingestellt und erhalten.

Im Weiteren wird die Erfindung anhand eines in der Figur gezeigten Ablaufschemas näher erläutert.

Das Verfahren startet in diesem Beispiel mit einer mechanischen Vorzerkleinerung **1** des Stückguts, beispielsweise von Gebrauchtplatinen, beispielsweise in Form von Leiterplatten. Bei der Vorzerkleinerung wird generell angestrebt, die Teilchengröße unter maximal 5 cm Durchmesser, vorzugsweise unter 1 cm Durchmesser (bzw. längste Teilchenausdehnung) zu bringen. Noch bevorzugter ist eine maximale Teilchenausdehnung von 10 mm, weiter bevorzugt 1 mm. Dabei kann es sich um ein Schreddem oder Zerschneiden, ein Brechen oder ein Mahlen in einer Mühle handeln. Das geschredderte oder gemahlene Material wird sodann in eine Extraktionsstufe **2** überführt. Hier erfolgt die Extraktion erfindungsgemäß mit überkritischem Kohlendioxid, überkritischem Wasser oder einem organischen Lösungsmittel in einem dafür geeigneten Extraktor. Bevorzugte Beispiele sind hier die Extraktion mittels Acetylaceton aus halogen- und/oder salpetersauren Lösungen und N-thiobenzoyl-N-phenylhydroxylamin Die Temperatur kann eingestellt werden. Nach der Extraktion findet in diesem Beispiel eine Entspannung an Position **3** statt. Bei der Verwendung von überkritischem Kohlendioxid sowohl als Extraktionsmittel als auch als Schockwellenmedium unterbleibt der Schritt der Druckreduzierung an dieser Stelle.

Der Überdruck aus der Extraktionsstufe wird hier reduziert oder bis auf Atmosphärendruck abgebaut. Das Ausgangsmaterial besitzt in diesem Verfahrensstadium noch immer seine Anfangs-Partikelgröße, ist jedoch durch den Extraktionsschritt bereits von niedermolekularen Stoffen und löslichen Polymeren befreit.. Additive wie Flammschutzmittel (Bromide), Öle, Silikone und dergleichen sind entfernt. Anschließend wird das so behandelte Material der Schockwellenzerkleinerung **4** unterzogen Die Schockwellenbehandlung findet in einem fluiden Medium statt, beispielsweise in einem Alkohol. Das Fluid wird hier rezirkuliert und vor der Rückführung in die Schockwellenstufe wieder aufgereinigt. Durch die Behandlung mit Schockwellen entsteht ein feinpartikuläres Mehl aus dem behandelten Material. Die Korngröße ist von mehreren Parametern, u.a. der Art des eingesetzten Schrotts, des Vorzerkleinerunsgrads, der aufgewendeten Energie und der Dauer der Behandlung abhängig, kann jedoch gut auf den gewünschten Bereich eingestellt werden. Im Anschluss an die Schockwellenzerkleinerung **4** können partikuläre Produkte A (Feststoffteilchen) abgezogen werden. Zusätzlich oder alternativ wird eine Aufbereitung **5** durchgeführt, die beispielsweise in zusätzlichen Trennoperationen bestehen kann oder in der die Partikel oberflächenfunktionalisiert werden. Geeignete Verfahren zur Oberflächenfunktionalisierung der erhaltenen Partikel sind dem Fachmann bekannt und brauchen hier nicht näher ausgeführt zu werden. Über den Weg der Aufbereitung **5** werden veredelte und/oder fraktionierte Produkte A erhalten.

Das aus der Extraktionsstufe **2** austretende Extraktionsmittel (Extraktionsmedium) führt die aus dem Ausgangsmaterial extrahierten Stoffe mit sich. Diese werden in der Verfahrensstufe **6** in einem Behälter oder Reaktor abgeladen. Der CO₂-Extrakt ist rückstandsfrei bezüglich des Extraktionsmittels und kann direkt verwertet oder weiter aufgetrennt werden. Andere Extraktionsmittel müssen hier abgetrennt werden. Durch weitere Aufreinigung können verschiedene Produkte B erhalten werden.

## Patentansprüche

1. Verfahren zum Aufbereiten von Stückgut in Form von Elektronikschrott und technischem Glas, **dadurch gekennzeichnet, dass** das Stückgut einer Extraktion mit überkritischem Kohlendioxid, mit überkritischem Wasser oder mit einem organischen Lösungsmittel unterzogen wird, und dass das so behandelte Stückgut anschließend einer Schockwellenbehandlung mit durch Hochspannung ausgelösten Schockwellen in fluidem dielektrischen Medium unterzogen wird, wobei das Schockwellenmedium Wasser, eine organische Flüssigkeit oder überkritisches Kohlendioxid ist.

2. Verfahren nach Anspruch 1, **dadurch gekennzeichnet, dass** das Schockwellenverfahren bei einer Temperatur zwischen - 80 °C und + 50 °C durchgeführt wird.

3. Verfahren nach Anspruch 1 oder 2, **dadurch gekennzeichnet, dass** das Stückgut vor oder während der Extraktion mit Säure behandelt oder suspendiert in wässriger Säure vorgelegt wird.

4. Verfahren nach einem der Ansprüche 1 bis 3, **dadurch gekennzeichnet, dass** zugleich mit dem Extraktionsmedium ein Oxidationsmittel auf das Stückgut einwirken gelassen wird.

5. Verfahren nach einem der Ansprüche 1 bis 4, **dadurch gekennzeichnet, dass** die extrahierten Stoffe aus dem Extraktionsmedium rückgewonnen werden und dass der Extrakt insgesamt, wenigstens eine Fraktion des Extrakts oder wenigstens ein aus dem Extrakt erhaltener Reinstoff ein Produkt des Verfahrens bildet.

6. Verfahren nach einem der Ansprüche 1 bis 5, **dadurch gekennzeichnet, dass** das Extraktionsmedium und/oder das dielektrische Medium gereinigt und zurückgeführt werden.

7. Verfahren nach einem der Ansprüche 1 bis 6, **dadurch gekennzeichnet, dass** Extraktion und Schockwellenbehandlung unmittelbar aufeinander folgen.

8. Verfahren nach einem der Ansprüche 1 bis 7, **dadurch gekennzeichnet, dass** zwischen Extraktion und Schockwellenbehandlung eine Druckreduktion vorgenommen wird.

9. Verfahren nach einem der Ansprüche 1 bis 8, **dadurch gekennzeichnet, dass** das Stückgut vor der Extraktion mechanisch grob zerkleinert wird.

10. Verfahren nach einem der Ansprüche 1 bis 9, **dadurch gekennzeichnet, dass** das Produkt der Schockwellenbehandlung einer Nachbehandlung unterzogen wird.

11. Verfahren nach Anspruch 10, **dadurch gekennzeichnet, dass** die Nachbehandlung eine chemische Funktionalisierung der Feststoff-Polymere aus dem Ausgangsmaterial umfasst.

## Claims

1. Process for the processing of individual pieces of material in the form of electronic waste and technical glass, **characterized in that** the individual pieces of material are subjected to extraction with supercritical carbon dioxide, with supercritical water or with an organic solvent, and the individual pieces of material thus treated are then subjected to a shock wave treatment in a fluid dielectric medium, using shock waves initiated via high voltage, where the shock wave medium is water, an organic liquid or supercritical carbon dioxide.

2. Process according to Claim 1, **characterized in that** the temperature at which the shock wave process is carried out is from -80°C to +50°C.

3. Process according to Claim 1 or 2, **characterized in that** before or during the extraction, the individual pieces of material are treated with acid or introduced in suspension in aqueous acid.

4. Process according to any of Claims 1 to 3, **characterized in that** together with the extraction medium an oxidizing agent is caused to act on the individual pieces of material.

5. Process according to any of Claims 1 to 4, **characterized in that** the extracted substances are reclaimed from the extraction medium, and that the entire extract, at least a fraction of the extract, or at least one pure substance obtained from the extract forms a product of the process.

6. Process according to any of Claims 1 to 5, **characterized in that** the extraction medium and/or the dielectric medium is/are purified and reintroduced.

7. Process according to any of Claims 1 to 6, **characterized in that** extraction and shock wave treatment follow one another directly.

8. Process according to any of Claims 1 to 7, **characterized in that** a pressure reduction is performed between extraction and shock wave treatment.

9. Process according to any of Claims 1 to 8, **characterized in that**, before the extraction process, the individual pieces of material are subjected to coarse mechanical comminution.

10. Process according to any of Claims 1 to 9, **characterized in that** the product of the shock wave treatment is subjected to a post-treatment.

11. Process according to Claim 10, **characterized in that** the post-treatment comprises chemical functionalization of the solid polymers from the starting material.

## Revendications

1. Procédé de traitement de marchandise en morceaux sous la forme de déchets électroniques et de verre technique, **caractérisé en ce que** la marchandise est soumise à une extraction avec du dioxyde de carbone surcritique, avec de l'eau surcritique ou avec un solvant organique, et **en ce que** la marchandise ainsi traitée est ensuite soumise à un traitement aux ondes de choc avec des ondes choc déclenchées au moyen d'une haute tension, dans un milieu fluide diélectrique, le milieu à ondes de choc étant de l'eau, un liquide organique ou du dioxyde de carbone surcritique.

2. Procédé selon la revendication 1, **caractérisé en ce que** la procédure aux ondes de choc est effectuée à une température entre -80°C et +50°C.

3. Procédé selon la revendication 1 ou 2, **caractérisé en ce que**, avant ou pendant l'extraction, la marchandise est traitée à l'acide ou se présente en suspension dans un acide aqueux.

4. Procédé selon l'une des revendications 1 à 3, **caractérisé en ce que** simultanément avec le milieu d'extraction, on laisse agir un agent oxydant sur la marchandise.

5. Procédé selon l'une des revendications 1 à 4, **caractérisé en ce que** les substances extraites hors du milieu d'extraction sont récupérées et **en ce que** l'extrait dans son ensemble, au moins une fraction de l'extrait ou au moins une matière pure obtenue depuis l'extrait forme un produit du procédé.

6. Procédé selon l'une des revendications 1 à 5, **caractérisé en ce que** le milieu d'extraction et/ou le milieu diélectrique sont purifiés et recyclés.

7. Procédé selon l'une des revendications 1 à 6, **caractérisé en ce que** l'extraction et le traitement aux ondes de choc sont directement consécutifs.

8. Procédé selon l'une des revendications 1 à 7, **caractérisé en ce qu'**une réduction de pression est effectuée entre l'extraction et le traitement aux ondes de choc.

9. Procédé selon l'une des revendications 1 à 8, **caractérisé en ce que** la marchandise est grossièrement broyée de façon mécanique avant l'extraction.

10. Procédé selon l'une des revendications 1 à 9, **caractérisé en ce que** le produit du traitement aux ondes de choc est soumis à un traitement ultérieur.

11. Procédé selon la revendication 10, **caractérisé en ce que** le traitement ultérieur comprend une fonctionnalisation chimique des polymères solides à partir du matériau initial.
